# EUROPÄISCHE PATENTSCHRIFT

(11) **EP 2 360 310 B1**
(45) Veröffentlichungstag und Bekanntmachung des Hinweises auf die Patenterteilung: **24.07.2013**
(21) Anmeldenummer: 10401024.4
(22) Anmeldetag: 19.02.2010
(51) Int. Cl.: D06F 58/20

(54) **Wäschetrockner mit Feuerlöscheinrichtung**
Tumble drier with fire extinguisher
Sèche-linge doté d'un dispositif d'extinction de feu

(43) Veröffentlichungstag der Anmeldung: 24.08.2011
(73) Patentinhaber: Miele & Cie. KG, 33332 Gütersloh (DE)
(72) Erfinder: Sailer, Eduard, 33428 Harsewinkel (DE); Schönherr, Dietmar, 32657 Lemgo (DE)

(56) Entgegenhaltungen:
- EP-A1- 2 072 659
- JP-A- 11 216 294
- US-A1- 2002 184 786

## Beschreibung

Die Erfindung betrifft einen Wäschetrockner mit einer in einem Gehäuse drehbar gelagerten Trommel, einer mit einer Tür verschließbaren Beschickungsöffnung, sowie einem Gebläse und einer Heizeinrichtung zur Erzeugung eines Prozessluftstromes, der im verriegelten Zustand der Tür durch die Trommel strömt, und wobei der Wäschetrockner mit einer Feuerlöscheinrichtung ausgestattet ist, welche über als Temperatursensoren ausgebildete Brandsensoren zur Überwachung des Prozessluftstromes verfügt, sowie einer Überwachungssteuerung zur Aktivierung einer Einrichtung mittels der ein bevorratetes Löschmittel in den Trommelraum zuführbar ist.

Aus dem Stand der Technik ist gemäß der DE 10 2007 061 521 A1 ein Wäschetrocknungsgerät bekannt, welches mit einer Feuerlöscheinrichtung bestückt ist. Dabei weist die Feuerlöscheinrichtung mindestens einen Brandsensor zum Erfassen eines in dem Wäschetrocknungsgerät, und hier insbesondere in der Wäschetrommel, herrschenden oder entstehenden Brandes auf, wobei der Brandsensor mit einer Löschmediumszuführeinrichtung zum Einbringen eines Löschmediums in das Wäschetrocknungsgerät zusammenwirkt. Weiter ist aus der GB 2 149 658 A ein Feuerlöschsystem bekannt, welches insbesondere in elektrisch betriebenen Apparaturen einsetzbar ist, um in der Apparatur einen lokalen Brandherd zu löschen. Dieses Feuerlöschsystem wird vorzugsweise bei Fernsehern verwendet, wobei dieses ebenfalls bei einer Temperatur- oder Qualmentwicklung reagiert. Eine andere Feuerlösch- oder Schutzvorrichtung für elektrische Geräte ist aus der DE 38 09 754 A1 bekannt. Hierbei handelt es sich um eine Vorrichtung zum Schutz gegen Feuer bzw. Brand von elektrischen Geräten, wie Waschmaschinen, Trockner, Geschirrspülmaschinen, Kühlschränke, Kühltheken u. s. w.. Dabei enthält die Vorrichtung einen Behälter mit einem Feuerlöschstoff, der sich selbsttätig öffnet, um unmittelbar aus dem Behälter oder über Verteilerkanäle den Feuerlöschstoff in die Flammen auszugießen bzw. zu verbreiten.

Als nachteilig bei diesen nach dem Stand der Technik bekannten Feuerlöscheinrichtungen wird es angesehen, dass diese einerseits mit einem aufwendigen Steuerungs- und Überwachungssystem zusammenarbeiten, um hier effektiv im Trommelbereich einen Brand oder eine Überhitzung zu unterbinden. Somit bauen diese Einrichtungen sehr aufwendig und machen es daher erforderlich, dass in dem Maschinengehäuse entsprechende Teile in der Montage vorzuhalten sind, wobei entsprechend die Sensoren in den Zu- und Abluftkanälen des Prozessluftstromes vorgehalten werden müssen, um hier eine effiziente Feuerlöscheinrichtung bereitzustellen.

Der Erfindung stellt sich somit die Aufgabe, eine Feuerlöscheinrichtung für einen Wäschetrockner bereitzustellen, die von ihrem Aufbau her sich konstruktiv wesentlich besser am Wäschetrockner einfügen lässt, und wobei die Feuerlöscheinrichtung eine unmittelbare Brandbekämpfung im Trommelraum bereitstellen soll. Zudem soll die Feuerlöscheinrichtung als nachrüstbare Einrichtung für einen Wäschetrockner bereit gestellt werden.

Erfindungsgemäß wird diese Aufgabe durch einen Wäschetrockner mit den Merkmalen des Patentanspruchs 1 sowie einer Feuerlöscheinrichtung mit den Merkmalen des Anspruchs 11 gelöst. Vorteilhafte Ausgestaltungen und Weiterbildungen der Erfindung ergeben sich aus den jeweils nachfolgenden abhängigen Ansprüchen.

Die mit der Erfindung erreichten Vorteile bestehen darin, dass die erfindungsgemäße Feuerlöscheinrichtung ein Teil der drehbaren Trommel ist, wobei diese nachträglich an der Innenmantelwand befestigt werden kann. Somit wird gewährleistet, dass, wenn im Trommelraum eine Überhitzung stattfindet, eine unmittelbare Einwirkung des Löschmittels auf die brennenden Gegenstände gegeben ist.

Hierzu ist die Feuerlöscheinrichtung als ein separat ausgebildetes kompaktes Bauteil an der inneren Mantelwand der Trommel angeordnet. Das Bauteil umfasst hierbei wenigstens eine, die Wäsche abweisende, in der Trommel angeordnete Rippe. Die Rippe als solches bildet hierbei das Gehäuse für die Feuerlöscheinrichtung. In vorteilhafter Weise weist die Rippe im Querschnitt eine Dreiecksform auf, wobei deren Basis an der inneren Mantelwand festgelegt ist. Aufgrund dieser Ausbildung ist es möglich, dass beispielsweise bei bereits ausgelieferten Wäschetrocknern die erfindungsgemäße Feuerlöscheinrichtung nachgerüstet werden kann, in dem einfach die Rippen ausgebaut werden und hier die mit der integrierten Feuerlöscheinrichtung ausgebildeten Rippen eingesetzt werden. In zweckmäßiger Weise sind im Schnittbereich der Rippensehnen Brandsensoren sowie Düsen zum Versprühen des Löschmittels angeordnet. In der Rippe ist neben einem Löschmitteltank ein Treibmittelgefäß zum Ausbringen des Löschmittels angeordnet. Die Rippe ist somit in ihrer Raumaufteilung derart gestaltet, dass neben dem Löschmittel- auch ein Treibmitteltank in dem Rippengehäuse vorgesehen ist. Der Löschmitteltank ist hierbei unmittelbar mit dem Treibmittelgefäß verbunden. In vorteilhafter Ausgestaltung nimmt hierbei der Löschmitteltank etwa zwei Drittel und das Treibmittelgefäß etwa ein Drittel des Gehäuseraums der Rippe ein.

Nach einer besonders vorteilhaften Ausgestaltung der Erfindung gibt wenigstens eine am Löschmitteltank angeordnete Düse infolge einer Temperaturgrenzwertüberschreitung den Sprühaustritt selbsttätig frei, wobei wenigstens ein Brandsensor das Treibmittel aktiviert. Bei der erfindungsgemäßen Ausbildung der Düse wird vorgesehen, dass diese mit einem Schmelzverschluss versehen ist, so dass bei Temperaturerhöhung der Verschluss schmilzt, und somit der Sprühaustritt frei wird. Der Brandsensor wird aufgrund der Temperatur ebenfalls aktiviert, so dass Treibmittel das Löschmittel durch die Düse herausdrückt. Eine andere Möglichkeit wäre, wenn beispielsweise die Düse mit einem Klippverschluss versehen ist, der gegen den Druck des Treibmittels die Freigabe für die Düse bewirkt. In Weiterbildung der Erfindung sind die Brandsensoren zur Aktivierung für das Treibmittel auf den seitlichen Flanken des Rippengehäuses angeordnet. Wie bereits schon erwähnt, ist die in dem als Rippe ausgebildeten Gehäuse untergebrachte Feuerlöscheinrichtung als Nachrüstsatz ausgebildet.

Ein Ausführungsbeispiel der Erfindung ist in den Zeichnungen rein schematisch dargestellt und wird nachfolgend näher beschrieben. Es zeigt:
- Figur 1: eine geschnittene Seitenansicht eines Wäschetrockners;
- Figur 2: eine perspektivische Darstellung einer Trommel in Einzelansicht;
- Figur 3: eine geschnittene Seitenansicht einer Rippe;
- Figur 4: eine perspektivische Ansicht einer Rippe in einer ersten Ausführungsform; und
- Figur 5: eine weitere Darstellung einer Rippe in einer zweiten Ausführungsform.

Die Figur 1 zeigt in der Seitenansicht einen Wäschetrockner 1 mit einer in einem Gehäuse 2 drehbar gelagerten Trommel 3. Der Wäschetrockner 1 umfasst hierbei eine Tür 4, welche eine Beschickungsöffnung 5 verschließt. In dem Gehäuse 2 des Wäschetrockners 1 befindet sich ein Gebläse 6 sowie eine Heizreinrichtung 7 zur Erzeugung eines Prozessluftstromes, der im verriegelten Zustand der Tür 4 durch die Trommel 3 strömt. Der Wäschetrockner 1 ist mit einer Feuerlöscheinrichtung 8 ausgestattet, welche über als Temperatursensoren ausgebildete Brandsensoren 9 zur Überwachung des Prozessluftstromes verfügt, zur Aktivierung einer Einrichtung mittels der ein bevorratetes Löschmittel 10 in den Trommelraum zuführbar ist. Wie insbesondere aus der Figur 1 in Verbindung mit den Figuren 2 und 3 ersichtlich ist.

Die Feuerlöscheinrichtung 8 ist als ein separates kompaktes Bauteil 11 ausgebildet, wie dies in den Figuren 2, 3 und 4 dargestellt ist. Das Bauteil 11 ist an der inneren Mantelwand 12 der Trommel 3 angeordnet. Dies ist insbesondere in der Figur 1 und 2 erkennbar, wobei die angedeutete Darstellung Figur 1 das Versprühen des Löschmittels 10 in den Trommelraum zeigt. Das Bauteil 11 ist als wenigstens eine die Wäsche abweisende in der Trommel 3 angeordnete Rippe 13 ausgebildet, wie dies insbesondere in der Figur 2 zu erkennen ist. Die Rippe 13 bildet hierbei das Gehäuse für die Feuerlöscheinrichtung 8, wie sie in der Figur 3 in der geschnittenen Seitenansicht dargestellt ist. Die Rippe 13 weist hierbei im Querschnitt im Wesentlichen eine Dreiecksform auf, wobei deren Basis 14 an der inneren Mantelwand 12 festgelegt ist. Dies ist insbesondere aus der Figur 2 zu erkennen, wo drei Rippen 13 verteilt an der inneren Mantelwand 12 angeordnet sind. Im Schnittbereich der Rippensehnen 15 und 16 sind Brandsensoren 9, sowie Düsen 17 zum Versprühen des Löschmittels 10 angeordnet.

Gemäß einer zweckmäßigen Ausführung nach Fig. 5 sind die Brandsensoren 9 an den seitlichen Flanken 21 der als Feuerlöscher ausgebildeten Rippe 13 angeordnet, so dass auch kleinere Brandherde in ihrer Entstehung bereits zuverlässig erkannt werden können.

Wie insbesondere in der Figur 3 zu erkennen ist, ist in der Rippe 13 neben einem Löschmitteltank 18 ein Treibmittelgefäß 19 zum Ausbringen des Löschmittels 10 angeordnet. Dabei ist der Löschmitteltank 18 unmittelbar mit dem Treibmittelgefäß 19 verbunden. Der Löschmitteltank 18 nimmt etwa zwei Drittel und das Treibmittelgefäß 19 etwa ein Drittel des Gehäuseraums der Rippe 13 ein. Nach einer vorteilhaften Ausgestaltung gibt wenigstens eine am Löschmitteltank 18 angeordnete Düse 17 infolge einer Temperaturgrenzwertüberschreitung den Sprühaustritt 20 selbsttätig frei, wobei wenigstens ein Brandsensor 9 das Treibmittel aus dem Treibmittelgefäß 19 aktiviert. Es versteht sich nun von selbst, dass, wenn beispielsweise im Brandfall die Düse 17 durch Temperaturerhöhung, sei es durch Schmelzen, oder dadurch, dass das aktivierte Treibmittel einen Verschluss an der Düse 17 abgesprengt, das Löschmittel 10 in den Trommelhohlraum eindringt und somit unmittelbar auf den Brandherd einwirkt. Dadurch ist auch eine doppelte Sicherheit gegeben, wobei entweder hier auf der einen Seite die Düse 17 selbsttätig öffnet bzw. der Brandsensor 9 hier anspringt, so dass das Löschmittel 10 ungehindert austreten kann. In Weiterbildung insbesondere der Anordnung der Brandsensoren 9, dargestellt in der Figur 5, können diese zur Aktivierung des Treibmittels auf den seitlichen Flanken des Rippengehäuses angeordnet sein. Wie bereits schon in der Beschreibung ausgeführt, besteht die Möglichkeit, die in der Rippe 13 untergebrachte Feuerlöscheinrichtung 8 als Nachrüstsatz auszugestalten.

## Patentansprüche

1. Wäschetrockner (1) mit einer in einem Gehäuse (2) drehbar gelagerten Trommel (3), einer mit einer Tür (4) verschließbaren Beschickungsöffnung (5), sowie einem Gebläse (6) und einer Heizeinrichtung (7) zur Erzeugung eines Prozessluftstromes, der im verriegelten Zustand der Tür (4) durch die Trommel (3) strömt, und der Wäschetrockner (1) mit zumindest einer Feuerlöscheinrichtung (8) ausgestattet ist, welche über als Temperatursensoren ausgebildete Brandsensoren (9) zur Überwachung des Prozessluftstromes verfügt, sowie einer Überwachungssteuerung zur Aktivierung einer Einrichtung mittels der ein bevorratetes Löschmittel (10) in den Trommelraum zuführbar ist,
**dadurch gekennzeichnet,**
**dass** die Feuerlöscheinrichtung (8) zusammen mit dem bevorrateten Löschmittel (10) als ein separat ausgebildetes kompaktes Bauteil (11) an der inneren Mantelwand (12) der Trommel (3) angeordnet ist.

2. Wäschetrockner nach Anspruch 1,
**dadurch gekennzeichnet,**
**dass** das Bauteil (11) als wenigstens eine die Wäsche abweisende in der Trommel (3) angeordnete Rippe (13) ausgebildet ist.

3. Wäschetrockner nach Anspruch 1 oder 2,
**dadurch gekennzeichnet,**
**dass** die Rippe (13) das Gehäuse für die Feuerlöscheinrichtung (8) bildet.

4. Wäschetrockner nach Anspruch 2 oder 3,
**dadurch gekennzeichnet,**
**dass** die Rippe (13) im Querschnitt im Wesentlichen eine Dreiecksform aufweist, wobei deren Basis (14) an der inneren Mantelwand (12) festgelegt ist.

5. Wäschetrockner nach Anspruch 4,
**dadurch gekennzeichnet,**
**dass** im Schnittbereich der Rippensehnen (15 und 16) Brandsensoren (9) sowie Düsen (17) zum Versprühen des Löschmittels (10) angeordnet sind.

6. Wäschetrockner nach einem der Ansprüche 2 bis 5,
**dadurch gekennzeichnet,**
**dass** in der Rippe (13) neben einem Löschmitteltank (18) ein Treibmittelgefäß (19) zum Ausbringen des Löschmittels (10) angeordnet ist.

7. Wäschetrockner nach Anspruch 6,
**dadurch gekennzeichnet,**
**dass** der Löschmitteltank (18) unmittelbar mit dem Treibmittelgefäß (19) verbunden ist.

8. Wäschetrockner nach Anspruch 7,
**dadurch gekennzeichnet,**
**dass** der Löschmitteltank (18) etwa zwei Drittel und das Treibmittelgefäß (19) etwa ein Drittel des Gehäuseraumes der Rippe (13) einnimmt.

9. Wäschetrockner nach einem der Ansprüche 6 bis 8,
**dadurch gekennzeichnet,**
**dass** wenigstens eine am Löschmitteltank (18) angeordnete Düse (17) infolge einer Temperaturgrenzwertüberschreitung den Sprühaustritt (20) selbsttätig freigibt, und wenigstens ein Brandsensor (9) das Treibmittel aktiviert.

10. Wäschetrockner nach Anspruch 9,
**dadurch gekennzeichnet,**
**dass** die Brandsensoren (9) zur Aktivierung des Treibmittels auf den seitlichen Flanken (21) des Rippengehäuses angeordnet sind.

11. Feuerlöscheinrichtung (8) für einen Wäschetrockner (1), **dadurch gekennzeichnet, dass** die Feuerlöscheinrichtung ein als Rippe (13) ausgebildetes Gehäuse mit einem darin angeordnetem Löschmitteltank (18) und einem Treibmittelgefäß (19) zum Ausbringen des Löschmittels (10), ferner Brandsensoren (9) sowie zumindest eine Düse (17) zum Ausbringen des Löschmittels (10), und ferner Befestigungsmittel zum Anbringen der Feuerlöscheinrichtung (8) an einer inneren Mantelwand (12) einer Trommel (3) eines Wäschetrockners (1), umfasst.

## Claims

1. Tumble dryer (1) comprising a drum (3) rotatably mounted in a housing (2), a loading opening (5) which can be closed by a door (4), and a fan (6) and a heating device (7) for producing a process air stream which flows through the drum (3) when the door (4) is locked, and the tumble dryer (1) is provided with at least one fire extinguishing device (8) which has fire sensors (9) in the form of temperature sensors for monitoring the process air stream, and a monitoring control system for activating a device by means of which a stored extinguishing agent (10) can be fed into the drum space, **characterised in that** the fire extinguishing device (8), together with the stored extinguishing agent (10), is arranged as a separate, compact component (11) on the inner casing wall (12) of the drum (3).

2. Tumble dryer according to claim 1, **characterised in that** the component (11) is in the form of at least one rib (13) which is arranged in the drum (3) and deflects the laundry.

3. Tumble dryer according to either claim 1 or claim 2, **characterised in that** the rib (13) forms the housing for the fire extinguishing device (8).

4. Tumble dryer according to either claim 2 or claim 3, **characterised in that** the rib (13) has a substantially triangular cross-sectional shape, the base (14) thereof being fixed to the inner casing wall (12).

5. Tumble dryer according to claim 4, **characterised in that** fire sensors (9) and nozzles (17) for spraying the extinguishing agent (10) are arranged in the region of intersection of the rib chords (15 and 16).

6. Tumble dryer according to any of claims 2 to 5, **characterised in that** a propellant vessel (19) for outputting the extinguishing agent (10) is arranged in the rib (13) in addition to an extinguishing agent reservoir (18).

7. Tumble dryer according to claim 6, **characterised in that** the extinguishing agent reservoir (18) is directly connected to the propellant vessel (19).

8. Tumble dryer according to claim 7, **characterised in that** the extinguishing agent reservoir (18) takes up approximately two thirds and the propellant vessel (19) approximately one third of the housing space of the rib (13).

9. Tumble dryer according to any of claims 6 to 8, **characterised in that** at least one nozzle (17) arranged at the extinguishing agent reservoir (18) automatically releases the spray outlet (20) when a temperature limit value is exceeded, and at least one fire sensor (9) activates the propellant.

10. Tumble dryer according to claim 9, **characterised in that** the fire sensors (9) for activating the propellant are arranged on the side flanks (21) of the rib housing.

11. Fire extinguishing device (8) for a tumble dryer (1), **characterised in that** the fire extinguishing device comprises a housing in the form of a rib (13) and having an extinguishing agent reservoir (18) arranged therein and a propellant vessel (19) for outputting the extinguishing agent (10), additionally fire sensors (9) and at least one nozzle (17) for outputting the extinguishing agent (10), and additionally fastening means for attaching the fire extinguishing device (8) to an inner casing wall (12) of a drum (3) of a tumble dryer (1).

## Revendications

1. Sèche-linge (1), avec un tambour (3) supporté en rotation dans un carter (2), une ouverture de chargement (5) pouvant être fermée par une porte (4), ainsi qu'avec un ventilateur (6) et un dispositif de chauffage (7) pour la production d'un flux d'air de process qui s'écoule à travers le tambour (3) quand la porte (4) est verrouillée, et le sèche-linge (1) est équipé d'au moins un dispositif d'extinction d'incendie (8) qui dispose, pour la surveillance du flux d'air de process, de détecteurs d'incendie (9) constitués en tant que capteurs de température, ainsi que d'une commande de surveillance destinée à activer un dispositif au moyen duquel un agent d'extinction (10) stocké peut être conduit dans l'espace de tambour, **caractérisé en ce que** le dispositif d'extinction d'incendie (8), avec l'agent d'extinction (10) stocké, est disposé, en tant que composant (11) compact constitué séparément, sur la paroi d'enveloppe (12) intérieure du tambour (3).

2. Sèche-linge selon la revendication 1, **caractérisé en ce que** le composant (11) est constitué en tant qu'au moins une nervure (13) disposée dans le tambour (3) et repoussant le linge.

3. Sèche-linge selon la revendication 1 ou 2, **caractérisé en ce que** la nervure (13) forme le carter destiné au dispositif d'extinction d'incendie (8).

4. Sèche-linge selon la revendication 2 ou 3, **caractérisé en ce que** la nervure (13) présente une section transversale essentiellement de forme triangulaire, sa base (14) étant fixée sur la paroi d'enveloppe (12) intérieure.

5. Sèche-linge selon la revendication 4, **caractérisé en ce que**, dans la zone d'intersection des cordes de nervures (15 et 16), il est disposé des détecteurs d'incendie (9) ainsi que des buses (17) pour la pulvérisation de l'agent d'extinction (10).

6. Sèche-linge selon une des revendications 2 à 5, **caractérisé en ce que**, dans la nervure (13), outre un réservoir d'agent d'extinction (18), il est disposé un récipient d'agent propulseur (19) pour l'expulsion de l'agent d'extinction (10).

7. Sèche-linge selon la revendication 6, **caractérisé en ce que** le réservoir d'agent d'extinction (18) est raccordé directement au récipient d'agent propulseur (19).

8. Sèche-linge selon la revendication 7, **caractérisé en ce que** le réservoir d'agent d'extinction (18) occupe environ deux tiers de l'espace de carter de la nervure (13) et le récipient d'agent propulseur (19) occupe environ un tiers de ce même espace.

9. Sèche-linge selon une des revendications 6 à 8, **caractérisé en ce qu'**au moins une buse (17) disposée sur le réservoir d'agent d'extinction (18) libère automatiquement la sortie de pulvérisation (20) à la suite d'un dépassement de valeur limite de température, et **en ce qu'**au moins un détecteur d'incendie (9) active l'agent propulseur.

10. Sèche-linge selon la revendication 9, **caractérisé en ce que**, pour l'activation de l'agent propulseur, les détecteurs d'incendie (9) sont disposés sur les flancs latéraux (21) du carter de nervures.

11. Dispositif d'extinction d'incendie (8) pour un sèche-linge (1), **caractérisé en ce que** le dispositif d'extinction d'incendie comprend un carter qui est constitué en tant que nervure (13) et qui loge un réservoir d'agent d'extinction (18) et un récipient d'agent propulseur (19) pour l'expulsion de l'agent d'extinction (10), également des détecteurs d'incendie (9) ainsi qu'une buse pour l'expulsion de l'agent d'extinction (10), et en outre des moyens de fixation pour la mise en place du dispositif d'extinction d'incendie (8) sur une paroi d'enveloppe (12) intérieure d'un tambour (3) d'un sèche-linge (1).
